# EUROPÄISCHE PATENTSCHRIFT

(11) **EP 0 667 289 B1**
(45) Veröffentlichungstag und Bekanntmachung des Hinweises auf die Patenterteilung: **23.12.1998**
(21) Anmeldenummer: 95101858.9
(22) Anmeldetag: 10.02.1995
(51) Int. Cl.: B65B 61/24

(54) **Vorrichtung zum Egalisieren von nichtfixiertem, teiligen Verpackungsgut in Verpackungsschachteln und/oder Verpackungsbeuteln**
Device for levelling non-fixed, particulate packaging material in boxes or bags
Dispositif pour égaliser du matériau à emballer non fixé, granulé dans des boîtes ou sacs

(30) Priorität: 12.02.1994 DE 4404479
(43) Veröffentlichungstag der Anmeldung: 16.08.1995
(73) Patentinhaber: OSTMA Maschinenbau GmbH, 53909 Zülpich (DE)
(72) Erfinder: Odenthal, Heinz F., D-53909 Zülpich (DE)
(74) Vertreter: Honke, Manfred, Dr.-Ing.

(56) Entgegenhaltungen:
- BE-A- 703 246
- DE-A- 1 917 533
- DE-A- 3 526 468
- DE-U- 9 320 109
- GB-A- 770 001

## Beschreibung

Die Erfindung betrifft eine Vorrichtung zum Egalisieren von nichtfixiertem, teiligen Verpackungsgut in Verpackungsschachteln und/oder Verpackungsbeuteln. Teiliges Verpackungsgut bezeichnet feinteiliges Verpackungsgut, welches auch mehlfein sein kann, aber auch demgegenüber großteiliges Verpackungsgut, beispielsweise in Form von kleinstückigen Süßwaren u. dgl.. - Egalisierend bedeutet, daß das Verpackungsgut in der Verpackungsschachtel bzw. in dem Verpackungsbeutel mit möglichst gleicher Packungsdichte verteilt wird, z.B. so, daß mit dem Verpackungsgut gefüllte Verpackungsbeutel, bis auf Randbereiche, überall die gleiche Dicke aufweisen. Anders ausgedrückt kommt es darauf an, in einer Verpackungsschachtel bzw. in einem Verpackungsbeutel einen hohen Gleichverteilungsgrad zu erreichen. Eine Egalisierung ist insbesondere dann erforderlich, wenn die Verpackungsschachteln oder Verpackungsbeutel in Gebinde eingefüllt werden, die eine Vielzahl der gefüllten Verpackungsbeutel aufnehmen, die ihrerseits dicht an dicht anzuordnen sind.

Es ist bekannt, zum Egalisieren von nichtfixiertem, teiligen Verpackungsgut in Verpackungsschachteln und/oder Verpackungsbeuteln Vibratoren einzusetzen, die mit verhältnismäßig hoher Vibrationsfrequenz auf die mit dem Verpackungsgut gefüllten Verpackungsschachteln oder Verpackungsbeutel einwirken. Der insoweit erreichbare Gleichverteilungsgrad ist jedoch verbesserungsbedürftig.

Aus DE-A-35 26 468 ist eine Vorrichtung der eingangs beschriebenen Zweckbestimmung bekannt mit einem Förderer, der ein Förderband aufweist, und mit einer Mehrzahl von längs der Transportrichtung des Förderers mit Abstand gereihten, quer zur Förderrichtung angeordneten Egalisierungswellen, auf die Egalisierungselemente aufgesetzt sind, wobei die Egalisierungswellen um ihre Achse rotierend angetrieben sowie unter dem Förderband angeordnet sind und die Egalisierungselemente dem Förderband bereichsweise rhythmische Heb- und Senkbewegungen erteilen, die egalisierend auf das Verpackungsgut einwirken. Das Förderband besteht aus einem Gurt. Die Egalisierungselemente erstrecken sich über die gesamte Breite des Förderbandes und verursachen rhythmische Stoßbewegungen mit einem über die Breite des Förderbandes konstanten Hub.

Der Erfindung liegt die Aufgabe zugrunde, bei einer Vorrichtung mit dem aus DE-A-35 26 468 bekannten Aufbau Maßnahmen anzugeben, die ein noch wirkungsvolleres Egalisieren des teiligen Verpackungsgutes in den Verpackungsschachteln und/oder Verpackungsbeuteln ermöglichen.

Zur Lösung dieser Aufgabe lehrt die Erfindung, daß der Förderer einen Obergurt aufweist, der gegenüber dem Förderband einen Transportspalt bildet, daß das Förderband aus mehreren nebeneinander angeordneten Fördergurten besteht und daß an den Egalisierungswellen jedem Fördergurt ein Egalisierungselement zugeordnet ist.

Die Erfindung geht von der Erkenntnis aus, daß zur Erzeugung einer Egalisierung mit hohem Gleichverteilungsgrad des Verpackungsgutes in Verpackungsschachteln oder Verpackungsbeuteln eine Vibrationsbehandlung nicht hilfreich ist, weil eine solche häufig auch eine Verdichtung des Verpackungsgutes bewirkt. Es muß ein schüttelnder oder klopfender Einfluß auf die Verpackungsschachteln oder Verpackungsbeutel ausgeübt werden, die mit dem zu egalisierenden Verpackungsgut gefüllt sind. Die Egalisierungswellen rotieren nicht mit zu großer Geschwindigkeit, beispielsweise so, daß der Umfangskreis, der bei der Rotation der Egalisierungswellen den Weg der Egalisierungselemente beschreibt, in bezug auf das Förderband eine mehr oder weniger abwälzende Bewegung durchführt, wenn auch mit Voreilung oder Nacheilung. Im Rahmen der Erfindung liegt es auch, mit sehr viel größeren Rotationsgeschwindigkeiten der Egalisierungswellen zu arbeiten. Die Frequenz der Rotation der Egalisierungswellen ist jedoch regelmäßig beachtlich geringer als die Vibrationsfrequenz von Vorrichtungen, die mit Vibratoren arbeiten.

Zu einer Egalisierung mit hohem Gleichverteilungsgrad kommt man dadurch, daß das Förderband n Fördergurte (z.B. n = 3) aufweist und an den Egalisierungswellen jedem Fördergurt ein Egalisierungselement zugeordnet ist. Dabei trägt es zur Steigerung des Gleichverteilungsgrades bei, wenn die Egalisierungselemente an den einzelnen Egalisierungswellen gegeneinander um 90° und/oder 180° versetzt sind. Eine bevorzugte Ausführungsform der Erfindung ist ferner dadurch gekennzeichnet, daß die Egalisierungswellen voneinander einen Abstand aufweisen, der klein ist im Vergleich zu den Abmessungen der Verpackungsschachteln in Transportrichtung, und daß die Egalisierungselemente auf Lücke angeordnet sind.

Man erreicht erfindungsgemäß nicht nur ein Heben und Senken der Verpackungsschachteln oder Verpackungsbeutel, die mit dem nichtfixierten, teiligen Verpackungsgut gefüllt sind, sondern auch eine Bewegung, wie sie ein Schiff bei Seegang ausführt, so daß das Verpackungsgut bei diesen Bewegungen in beachtlichem Maße auch dem Einfluß der Schwerkraft ausgesetzt wird. Da die Egalisierungselemente nicht unmittelbar auf die Verpackungsschachteln bzw. die Verpackungsbeutel mit dem zu egalisierenden Verpackungsgut einwirken, sondern vielmehr über das gleichsam zwischengeschaltete Förderband bzw. die gleichsam zwischengeschalteten Fördergurte wirken, wird, um im Bild mit dem bewegten Schiff zu bleiben, über das Förderband bzw. die Fördergurte gleichsam die Wellenbewegung erzeugt, auf der die Verpackungsschachteln bzw. die Verpackungsbeutel mit dem eingefüllten Verpackungsgut seegangsähnlich bewegt werden. Der Impakt der Egalisierungselemente wird dadurch gleichsam gedampft. Darauf beruht die Tatsache, daß mit der erfindungsgemäßen Vorrichtung ein überraschend hoher Gleichverteilungsgrad erreicht werden kann.

Bei der erfindungsgemäßen Vorrichtung laßt sich durch besondere dynamische Maßnahmen und Einstellungen des Antriebes die Egalisierungswirkung positiv beeinflussen. Dazu lehrt die Erfindung, daß die einzelnen Egalisierungswellen mit den aufgesetzten Egalisierungselementen gleich ausgebildet und in bezug auf ihre Drehbewegung gegeneinander phasenverschoben an ihren Antrieb angeschlossen sind. Es versteht sich, daß man im allgemeinen die Egalisierungswellen an einen gemeinsamen -trieb anschließen wird. Die Phasenverschiebung laßt sich so einrichten, daß eine ausgeprägte Wellenbewegung des Förderbandes bzw. der Fördergurte erfolgt. Dabei kann die Wellenbewegung nach Maßgabe des Verpackungsgutes variiert werden, so daß für jedes Verpackungsgut ein hoher Egalisierungsgrad erreicht wird. Die dazu geeignete Phasenverschiebung läßt sich durch einfache Versuche ermitteln. Nach einem weiteren Vorschlag der Erfindung sind die Egalisierungswellen mit ihren Egalisierungselementen insgesamt massenausgleichend angetrieben. Der Massenausgleich bewirkt, daß die Vorrichtung praktisch vibrationsfrei arbeitet. Um in bezug auf die Egalisierung den Gleichverteilungsgrad zu optimieren und unterschiedlichem Verpackungsgut anzupassen, lehrt die Erfindung, daß die Phasenverschiebung der Drehbewegung der Egalisierungswellen so eingerichtet ist, daß die Egalisierungselemente der längs der Transportrichtung gereiht angeordneten Egalisierungswellen im Kontaktbereich mit dem Förderband bzw. den Fördergurten in der Draufsicht einem geometrischen Linienbereich folgen. Insbesondere können die Anordnung der Egalisierungselemente sowie die Phasenverschiebung der Egalisierungswellen so getroffen werden, daß die Egalisierungselemente im Kontaktbereich mit dem Förderband bzw. den Fördergurten in der Draufsicht einem Zickzack-Linienbereich oder einem Wellenlinienbereich folgen. Im Rahmen der Erfindung liegt es, die Auslegung der Vorrichtung so zu treffen, daß die Phasenverschiebung der Drehbewegung der Egalisierungswellen betriebsmäßig, d.h. bei arbeitender Vorrichtung durchgeführt werden kann. Die erfindungsgemäße Vorrichtung ist auch als Zuführförderer für eine Verpackungsanlage einsetzbar.

Im folgenden wird die Erfindung anhand einer lediglich ein Ausführungsbeispiel darstellenden Zeichnung ausführlicher erläutert. Es zeigen in schematischer Darstellung
- Fig. 1: die Seitenansicht einer erfindungsgemäßen Vorrichtung,
- Fig. 2: eine Draufsicht auf den Gegenstand nach Fig. 1 bei teilweise entferntem Obergurt,
- Fig. 3: in gegenüber den Fig. 1 und 2 wesentlich vergrößertem Maßstab den Ausschnitt A aus dem Gegenstand der Fig. 1,
- Fig. 4: im Maßstab der Fig. 3 den Ausschnitt B aus dem Gegenstand der Fig. 2,
- Fig. 5: in der Draufsicht ein Schema von nebeneinander angeordneten Egalisierungswellen,
- Fig. 6: eine andere Ausführungsform des Gegenstandes der Fig. 5 und
- Fig. 7: die Integration einer erfindungsgemäßen Vorrichtung in eine Verpackungsanlage.

Die in den Figuren 1 bis 6 dargestellte Vorrichtung dient zum Egalisieren von nichtfixiertem, teiligen Verpackungsgut in Verpackungsschachteln 1 und/oder Verpackungsbeuteln. Zum grundsätzlichen Aufbau gehören ein Förderer 2, der ein eingurtiges oder mehrgurtiges Förderband 3 und einen gegenüber dem Förderband 3 einen Transportspalt 4 bildenden Obergurt 5 aufweist. Es gehört ferner dazu, eine Mehrzahl von längs der Transportrichtung mit Abstand 6 gereihten, quer zur Transportrichtung angeordneten Egalisierungswellen 7, auf die Egalisierungselemente 8 aufgesetzt sind. Die Egalisierungswellen 7 sind um ihre Achse rotierend angetrieben und unter dem Förderband 3 angeordnet, welches durch die Egalisierungselemente 8 gehoben und gesenkt wird, wenn die Egalisierungselemente 8 einer Egalisierungswelle 7 das zugeordnete Förderband 3 kontaktieren. Auf diese Weise wird erreicht, daß die Egalisierungselemente 8 dem Förderband 7 bereichsweise rhythmische Heb- und Senkbewegungen erteilen, die egalisierend auf das Verpackungsgut wirken. Im Ausführungsbeispiel und nach bevorzugter Ausführungsform der Erfindung sind die Egalisierungswellen 7 voneinander mit einem Abstand 6 angeordnet, der klein ist im Vergleich zur Länge bzw. Breite der Verpackungsschachteln 1 bzw. Verpackungsbeutel in Transportrichtung. Im Ausführungsbeispiel ist das Förderband 3 in drei Fördergurte 9, 10, 11 aufgelöst und an den Egalisierungswellen 7 ist jedem Fördergurt 9, 10, 11 ein Egalisierungselement 8 zugeordnet. - Es versteht sich, daß längs des Förderbandes 3 bzw. längs der Fördergurte 9, 10, 11 Führungsbleche od. dgl. angeordnet sind, die verhindern, daß die Verpackungsschachteln 1 bzw. Verpackungsbeutel mit dem zu egalisierenden Verpackungsgut in bezug auf die Transportrichtung verlaufen. Die Egalisierungselemente 8 können an den einzelnen Egalisierungswellen 7 gegeneinander um 90° und/oder 180° versetzt sein. Im Ausführungsbeispiel und nach bevorzugter Ausführungsform der Erfindung sind die Egalisierungselemente 8 benachbarter Egalisierungswellen in Transportrichtung auf Lücke angeordnet. Bei der Ausführungsform sind die einzelnen Egalisierungswellen 7 mit den aufgesetzten Egalisierungselementen 8 gleich ausgebildet und in bezug auf ihre Drehbewegung gegeneinander phasenverschoben an ihren Antrieb angeschlossen. So kann der Wellenbewegung eine besondere Struktur verliehen werden. Die Phasenverschiebung ist bei der Ausführungsform nach Fig. 5 im übrigen so getroffen, daß die Egalisierungswellen 7 mit ihren Egalisierungselementen 8 massenausgleichend angetrieben sind. In der Fig. 6 wurde dargestellt, daß die Egalisierungselemente 8 der längs der Transportrichtung gereiht angeordneten Egalisierungswellen im Kontaktbereich mit dem Förderband 3 bzw. den Fördergurten 9, 10 und 11 in der Draufsicht einem geometrischen Linienbereich 12 folgen. Es handelt sich im Ausführungsbeispiel um einen ZickzacklinienBereich 12. - Bei der Ausführungsform nach den Fig. 5 und 6 wurden das Förderband 3 bzw. die Fördergurte 9,10 und 11 nicht gezeichnet.

Die in der Fig. 7 dargestellte Verpackungsanlage wurde mit zweistelligen Bezugszeichen versehen, die mit der Anfangsziffer 2 beginnen. Die Verpackungsanlage 21 dient zum Einbringen von gleichen, mit nichtfixiertem teiligen Verpackungsgut 22 gefüllten Verpackungsbeuteln 23 in einen offenen, im übrigen kubusförmigen Verpackungsbehälter 24. Bei den Verpackungsbeuteln 23 mag es sich um flexible Folienverpackungsbeutel handeln. Zum grundsätzlichen Aufbau der Vorrichtung gehören ein Zuführförderer 25, mit dem die gefüllten Verpackungsbeutel 23 in die Verpackungsanlage 21 eingeführt werden und ein an den Zuführförderer 25 angeschlossener Abgabeförderer 26, mit dem die Verpackungsbeutel 23 mit dem egalisierten Verpackungsgut 22 in einer Übergabestation 27 an die Verpackungsbehälter 24 abgegeben werden. Zum grundsätzlichen Aufbau gehört außerdem ein Verpackungsbehälterförderer 28, mit dem die zu füllenden Verpackungsbehälter 24 der Übergabestation 27 zugeführt werden und mit dem die gefüllten Verpackungsbehälter 24 aus der Übergabstation 27 abgeführt werden. - Antriebe 29 wurden angedeutet, die Bewegungsrichtungen erläutern Pfeile.

Der Zuführförderer 25 erfüllt eine Doppelfunktion. Er dient zugleich als Vorrichtung zum Egalisieren, die so aufgebaut ist, wie es die Fig. 1 bis 6 erläutern. Insoweit wurden die schon erläuterten Bezugszeichen der Fig. 1 bis 6 in die Fig. 7 eingetragen.

## Patentansprüche

1. Vorrichtung zum Egalisieren von nichtfixiertem, teiligen Verpackungsgut in Verpackungsschachteln (1) und/ oder Verpackungsbeuteln, - mit
einem Förderer (2), der ein Förderband (3) aufweist, und
einer Mehrzahl von längs der Transportrichtung des Förderers mit Abstand (6) gereihten, quer zur Förderrichtung angeordneten Egalisierungswellen (7), auf die Egalisierungselemente (8) aufgesetzt sind,
wobei die Egalisierungswellen (7) um ihre Achse rotierend angetrieben sowie unter dem Förderband (3) angeordnet sind und die Egalisierungselemente (8) dem Förderband bereichsweise rhythmische Heb- und Senkbewegungen erteilen, die egalisierend auf das Verpackungsgut einwirken, **dadurch gekennzeichnet**, daß der Förderer (2) einen Obergurt (5) aufweist, der gegenüber dem Förderband (3) einen Transportspalt (4) bildet, daß das Förderband (3) aus mehreren nebeneinander angeordneten Fördergurten (9, 10, 11) besteht und daß an den Egalisierungswellen (7) jedem Fördergurt (9, 10, 11) ein Egalisierungselement (8) zugeordnet ist.

2. Vorrichtung nach Anspruch 1, dadurch gekennzeichnet, daß die Egalisierungselemente (8) an den einzelnen Egalisierungswellen (7) gegeneinander um 90° und/oder 180° versetzt sind.

3. Vorrichtung nach Anspruch 1 oder 2, dadurch gekennzeichnet, daß die Egalisierungswellen (7) voneinander einen Abstand (6) aufweisen, der klein ist im Vergleich zu den Abmessungen der Verpackungsschachteln (1) in Transportrichtung, und daß die Egalisierungselemente (8) benachbarter Egalisierungswellen (7) auf Lücke angeordnet sind.

4. Vorrichtung nach einem der Ansprüche 1 bis 3, dadurch gekennzeichnet, daß die einzelnen Egalisierungswellen (7) mit den aufgesetzten Egalisierungselementen (8) gleich ausgebildet und in bezug auf ihre Drehbewegung gegeneinander phasenverschoben an ihren Antrieb angeschlossen sind.

5. Vorrichtung nach einem der Ansprüche 1 bis 4, dadurch gekennzeichnet, daß die Egalisierungswellen (7) mit ihren Egalisierungselementen (8) insgesamt massenausgleichend angetrieben sind.

6. Vorrichtung nach einem der Ansprüche 1 bis 5, dadurch gekennzeichnet, daß die Phasenverschiebung der Drehbewegung der Egalisierungswellen (7) so eingerichtet ist, daß die Egalisierungselemente (8) der längs der Transportrichtung gereiht angeordneten Egalisierungswellen (7) im Kontaktbereich mit den Fördergurten (9, 10, 11) in der Draufsicht einem geometrischen Linienbereich (12) folgen.

7. Vorrichtung nach Anspruch 6, dadurch gekennzeichnet, daß die Egalisierungselemente (8) im Kontaktbereich den Fördergurten (9, 10, 11) in der Draufsicht einem Zickzack-Linienbereich (12) oder einem Wellenlinienbereich folgen.

## Claims

1. An apparatus for the equalisation of non-fixed, particulate material to be packed in packaging boxes (1) and/or packaging bags, - having
a conveyor (2) which comprises a conveyor belt (3),
a multiplicity of equalising shafts (7) on which equalising elements (8) are placed, which equalising shafts are disposed in succession at a spacing (6) along the direction of conveying of the conveyor and are arranged transversely to the direction of conveying,
wherein the equalising shafts (7) are driven in rotation about their axes and are disposed under the conveyor belt (3), ad the equalising elements (8) impart rhythmic ascending and descending movements to the conveyor belt, section by section, which movements have an equalising effect on the material to be packed, characterised in that the conveyor (2) has an upper belt (5) which forms a conveying gap (4) in relation to the conveyor belt (3), that the conveyor belt (3) consists of a plurality of conveyor belt runs (9, 10, 11) disposed side by side, and that on the equalising shafts (7) an equalising element (8) is associated with each conveyor belt run (9, 10, 11).

2. An apparatus according to claim 1, characterised in that the equalising elements (8) on the individual equalising shafts (7) are offset by 90° and/or 180° in relation to each other.

3. An apparatus according to claims 1 or 2, characterised in that the equalising shafts (7) are at a spacing (6) from each other which is small by comparison with the dimensions of the packaging boxes (1) in the direction of conveying, and that the equalising elements (8) of adjacent equalising shafts (7) are disposed with a gap.

4. An apparatus according to any one of claims 1 to 3, characterised in that the individual equalising shafts (7) with the equalising elements (8) placed thereon are of identical construction and are attached to their drive phase-shifted in relation to each other with respect to their rotary movement.

5. An apparatus according to any one of claims 1 to 4, characterised in that the equalising shafts (7) are driven with their equalising elements (8) mechanically balanced overall.

6. An apparatus according to any one of claims 1 to 5, characterised in that the phase shift of the rotary movement of the equalising shafts (7) is designed so that in the region of contact with the conveyor belt runs (9, 10, 11) the equalising elements (8) of the equalising shafts (7) which are disposed in succession along the direction of conveying follow a geometric linear array (12) in plan view.

7. An apparatus according to claim 6, characterised in that in the region of contact with the conveyor belt runs (9, 10, 11) the equalising elements (8) follow a zigzag linear array (12) or a wave-like linear array.

## Revendications

1. Dispositif d'égalisation d'un produit à emballer en plusieurs parties, non fixé, dans des boîtes d'emballage (1) et/ou des sacs d'emballage, - comportant
un transporteur (2), qui comporte une bande de transport (3) et
une pluralité d'arbres d'égalisation (7) disposés rangés à distance (6) les uns des autres transversalement à la direction de transport, le long de la direction de transport du transporteur, et sur lesquels sont placés des éléments d'égalisation (8),
les arbres d'égalisation (7) étant entraînés en rotation autour de leur axe et étant disposés sous la bande de transport (3) et les éléments d'égalisation (8) conférant à la bande de transport, par endroits, des mouvements rythmiques de levage et d'abaissement, qui agissent sur le produit à emballer en l'égalisant, caractérisé en ce que le transporteur (2) comporte une courroie supérieure (5), qui forme une fente de transport (4) par rapport à la bande de transport (3), en ce que la bande de transport (3) est constituée de plusieurs courroies de transport (9, 10, 11) juxtaposées et en ce que sur les arbres d'égalisation (7), un élément d'égalisation (8) est associé à chaque courroie de transport (9, 10, 11).

2. Dispositif selon la revendication 1, caractérisé en ce que les éléments d'égalisation (8) sur les différents arbres d'égalisation (7) sont décalés de 90° et/ou de 180° l'un par rapport à l'autre.

3. Dispositif selon la revendication 1 ou 2, caractérisé en ce que les arbres d'égalisation (7) sont à une distance (6) les uns des autres, qui est inférieure aux dimensions des boîtes d'emballage (1) dans la direction de transport, et en ce que les éléments d'égalisation (8) d'arbres d'égalisation (7) voisins sont disposés décalés.

4. Dispositif selon l'une des revendications 1 à 3, caractérisé en ce que les différents arbres d'égalisation (7) avec les éléments d'égalisation (8) placés dessus sont de conformation identique et sont raccordés à leur dispositif d'entraînement de manière déphasée les uns par rapport aux autres dans leur mouvement de rotation.

5. Dispositif selon l'une des revendications 1 à 4, caractérisé en ce que les arbres d'égalisation (7) avec leurs éléments d'égalisation (8) sont entraînés dans leur ensemble de manière à compenser les masses.

6. Dispositif selon l'une des revendications 1 à 5, caractérisé en ce que le décalage du mouvement de rotation des arbres d'égalisation (7) est tel que les éléments d'égalisation (8) des arbres d'égalisation (7) disposés rangés le long de la direction de transport, suivent, vus de dessus, une zone de lignes géométrique (12), dans la zone de contact avec les courroies de transport (9, 10, 11).

7. Dispositif selon la revendication 6, caractérisé en ce que les éléments d'égalisation (8), vus de dessus, suivent, dans la zone de contact avec les courroies de transport (9, 10, 11), une zone de lignes en zigzag (12) ou une zone de lignes ondulées.
